# DEMANDE DE BREVET EUROPEEN

(11) **EP 1 057 595 A1**
(43) Date de publication de la demande: **06.12.2000**
(21) Numéro de dépôt: 00401364.5
(22) Date de dépôt: 18.05.2000
(51) Int. Cl.: B25H 1/04, B25H 1/12

(54) **Etabli pliant**

(30) Priorité: 02.06.1999 FR 9906959
(71) Demandeur: Triplex, 75012 Paris (FR)
(72) Inventeur: Fallon, Régis, 94170 le Perreux (FR)
(74) Mandataire: Bezault, Jean

(57) **Abrégé**

Un établi pliant comprend un plateau de travail et/ou de serrage (10) relié à une structure porteuse repliable (12), qui peut être amenée sélectivement soit dans une position dépliée (position de travail), soit dans une position repliée (position de rangement) et qui intègre, en tant qu'élément de structure, une caisse de rangement (14) dans laquelle le plateau (10) et la structure (12) sont propres à s'escamoter au moins en partie dans la position repliée. La caisse de rangement (14) peut comprendre en outre des bacs (46, 48, 50) pour ranger de l'outillage.

## Description

L'invention se rapporte aux établis pliants, encore appelés établis portables, destinés plus particulièrement à des usages domestiques.

Elle concerne en particulier un établi pliant du type comprenant un plateau de travail et/ou de serrage relié à une structure porteuse repliable, qui peut être amenée sélectivement soit dans une position dépliée (position de travail), soit dans une position repliée (position de rangement).

On connaît déjà des établis de ce genre dans lesquels le plateau est généralement équipé de moyens de serrage, tels que par exemple des poutres allongées formant les mâchoires d'un étau, et susceptibles d'être rapprochées ou écartées mutuellement par des manivelles ou analogues.

De tels établis ont l'avantage de pouvoir être facilement transformés pour passer de l'une à l'autre de leur position de travail à leur position de rangement. Dans la position de travail, ils peuvent être utilisés comme un établi normal alors que, dans la position de rangement, ils peuvent être rangés dans un espace de faible volume.

C'est la raison pour laquelle ces établis ont connu un grand succès auprès des particuliers, bricoleurs avertis ou non, disposant d'un espace limité pour leurs activités de bricolage.

Il a toutefois été constaté que ces établis ne sont pas toujours aisément transportables, spécialement dans leur position repliée de rangement, et que de plus leur structure offre des espaces morts non utilisés.

Par ailleurs, lorsqu'un utilisateur souhaite se servir de son établi, il lui est nécessaire de pouvoir disposer d'un certain nombre d'outils, lesquels sont généralement rangés dans une ou plusieurs caisses à outils qu'il doit également transporter avec l'établi.

En outre, ces caisses à outils occupent de la place supplémentaire à côté ou non de l'établi une fois replié.

L'invention a notamment pour but de surmonter les inconvénients précités.

Elle vise en particulier à proposer un établi pliant perfectionné qui est plus facilement transportable que les établis pliants connus, et qui en outre est susceptible de procurer des volumes de rangement.

L'invention propose à cet effet un établi pliant du type défini en introduction, dans lequel la structure porteuse repliable intègre, en tant qu'élément de structure, une caisse de rangement dans laquelle le plateau et la structure sont propres à s'escamoter au moins en partie dans la position repliée.

Ainsi, dans la position dépliée, l'établi peut être utilisé normalement, la caisse de rangement constituant un élément de la structure porteuse.

Dans la position repliée, le plateau vient s'escamoter dans la caisse de rangement, en même temps que le reste de la structure porteuse, pour constituer un ensemble ayant l'apparence d'une caisse ou analogue, pouvant être transportée facilement et rangée facilement dans un volume restreint.

Cette caisse de rangement peut accueillir soit uniquement le plateau et le reste de la structure porteuse, soit d'autres éléments en plus, comme des outils, par exemple.

Dans une forme de réalisation préférée de l'invention, la caisse de rangement est propre à constituer, en position dépliée, un premier montant articulé au plateau, tandis qu'il est prévu un second montant également articulé au plateau.

Pour offrir une meilleure stabilité, il est préférable que la caisse de rangement et le second montant soient en outre articulés à une entretoise. De la sorte, le plateau, la caisse de rangement, le second montant et l'entretoise forment une structure articulée à quatre éléments dans laquelle les éléments sont sensiblement parallèles deux à deux dans la position dépliée et sensiblement parallèles entre eux dans la position repliée.

En particulier, dans la position dépliée, le plateau et l'entretoise sont sensiblement parallèles entre eux et donc dans une position horizontale, alors que la caisse de rangement et le second montant sont sensiblement parallèles entre eux et dans une position sensiblement verticale.

Dans cette forme de réalisation préférée, il est avantageux que le plateau comporte une première extrémité reliée par des premiers moyens d'articulation à une extrémité supérieure de la caisse (considérée dans une position debout) et une deuxième extrémité coudée reliée par des deuxièmes moyens d'articulation à une extrémité supérieure du second montant, tandis que l'entretoise comprend une première extrémité coudée reliée par des troisièmes moyens d'articulation à une extrémité inférieure de la caisse (considérée dans la position debout) et une deuxième extrémité coudée reliée par des quatrièmes moyens d'articulation à une extrémité inférieure du second montant, lesdits premiers moyens d'articulation, deuxièmes moyens d'articulation, troisièmes moyens d'articulation et quatrièmes moyens d'articulation définissant respectivement quatre axes d'articulation parallèles entre eux.

Avantageusement, la deuxième extrémité du plateau est coudée sensiblement à angle droit, la première extrémité de l'entretoise est coudée sensiblement à angle droit et la deuxième extrémité de l'entretoise est coudée suivant un angle obtus.

La présence de ces extrémités coudées permet aux éléments de la structure porteuse de s'étendre parallèlement entre eux dans la position repliée.

Avantageusement, chacun des premiers moyens d'articulation, deuxièmes moyens d'articulation, troisièmes d'articulation et quatrièmes moyens d'articulation est double et comprend deux articulations coaxiales espacées.

Ainsi, dans la forme de réalisation préférée de l'invention, le plateau est relié, d'une part, à deux parois espacées de la caisse respectivement par deux premières articulations coaxiales et, d'autre part, à deux poutres espacées du second montant par deux deuxièmes articulations coaxiales, tandis que l'entretoise comprend deux poutres espacées reliées, d'une part, aux deux parois espacées de la caisse par deux troisièmes articulations coaxiales et, d'autre part, aux deux poutres du deuxième montant par deux quatrièmes articulations coaxiales.

Selon une autre caractéristique de l'invention, la caisse de rangement comprend une paroi de fond qui, en position dépliée, est propre à reposer au sol, tandis que le second montant est équipé de pieds qui, en position dépliée, sont propres à reposer au sol pour former l'assise de l'établi conjointement avec la paroi de fond de la caisse de rangement.

De préférence, des roues de transport sont portées par la paroi de fond de la caisse de rangement, ce qui facilite le transport de l'établi en position repliée.

Dans une forme de réalisation préférée de l'invention, les pieds du second montant sont pivotants et déplaçables entre une position escamotée facilitant leur insertion dans la caisse de rangement dans la position repliée de la structure porteuse et une position déployée propre à élargir l'assise de l'établi dans la position dépliée de la structure porteuse.

Selon une autre caractéristique particulièrement avantageuse de l'invention, la caisse de rangement comprend un premier compartiment propre à accueillir le plateau et la structure porteuse dans la position repliée et un second compartiment formant rangement pour des outils, accessoires et analogues.

Avantageusement, le second compartiment est divisé en bacs de rangement.

Selon une autre caractéristique de l'invention, la caisse de rangement comprend au moins un connecteur électrique propre à être raccordé au secteur par un câble électrique, ainsi qu'un ensemble de prises électriques, pouvant recevoir le branchement d'une ou plusieurs machines électroportatives.

Le plateau de l'établi comprend avantageusement deux poutres de serrage, formant mâchoires d'étau, dont l'une au moins est mobile, ainsi que des moyens de commande à manivelles escamotables pour rapprocher ou écarter mutuellement lesdites poutres.

Dans la description qui suit, faite seulement à titre d'exemple, on se réfère aux dessins annexés, sur lesquels :
- la figure 1 est une vue de face d'un établi pliant selon l'invention représenté en position dépliée ;
- la figure 2 est une vue de côté correspondant à la figure 1 ;
- la figure 3 est une vue partielle de dessus correspondant à la figure 1 ;
- la figure 4 est une vue de face analogue à la figure 1, l'établi étant représenté en position repliée ;
- la figure 5 est une vue de côté correspondant à la figure 4 ; et
- les figures 6A à 6G sont des vues de face de l'établi pliant montrant des positions successives de l'établi depuis la position repliée de rangement (figure 6A) à la position dépliée de travail (figure 6G).

On se réfère d'abord aux figures 1 et 3 qui montrent un établi pliant selon l'invention qui comprend un plateau de travail et/ou de serrage 10 relié à une structure porteuse repliable 12. Cette structure 12 comprend une caisse de rangement 14 formant partie intégrante de la structure et constituant un premier montant, un second montant 16 et une entretoise 18.

Le plateau 10 comprend deux poutres support 20 parallèles entre elles et reliées entre elles par deux traverses 22 (figure 3) pour définir un cadre qui supporte une poutre de serrage fixe 24 et une poutre de serrage mobile 26, cette dernière étant propre à coulisser sur les deux traverses. Ces poutres de serrage 24 et 26 sont disposées à plat et à l'horizontale et elles forment les deux mâchoires d'un étau; Ces deux poutres peuvent être rapprochées ou écartées mutuellement sous l'action de deux tiges filetées 28 (figure 3) susceptibles d'être entraînées en rotation, indépendamment l'une de l'autre, par deux manivelles 30 dotées de poignées escamotables. Chacune des vis sans fin 28 coopère avec un bloc taraudé 31 (figure 2) solidaire de la poutre mobile 26.

La structure générale d'un tel plateau de serrage, avec deux poutres allongées formant étau, qui peuvent être placées dans des positions parallèles ou non, est en elle-même connue.

Les poutres support 20 du plateau 10 ont une première extrémité 32 reliée par des premières articulations 34 à une extrémité supérieure de la caisse 14 représentée en position debout (figures 1 à 3).

Les articulations 34 sont doubles et coaxiales et portées respectivement par deux parois verticales espacées 36 de la caisse de rangement 14. Chacune de ces parois 36 comporte un jambage de renforcement 38 (figure 1) qui peut être ou non intégré à la paroi. Ce jambage s'étend depuis l'extrémité supérieure de la caisse de rangement jusqu'à son extrémité inférieure. Les deux jambages 38, qui sont parallèles entre eux, s'étendent ainsi jusqu'à une paroi de fond 40 de la caisse 14, qui est propre à reposer au sol.

La caisse de rangement 14 est réalisée dans un matériau résistant, par exemple dans une matière plastique du type ABS ou encore une matière métallique tel qu'un alliage d'aluminium.

En outre, la caisse de rangement 14 comprend une face ouverte 42 qui s'étend verticalement dans la position debout de la caisse 14 (figure 1). Cette face ouverte est destinée à accueillir le plateau 10 ainsi que le montant 16 et l'entretoise 18 dans la position repliée de l'établi, comme on le verra plus loin. La caisse de rangement 14 comporte une face opposée 44 qui s'étend également verticalement dans la position debout de la caisse de rangement (figure 1).

La caisse de rangement 14 comporte des ouvertures pratiquées dans la face verticale 44 pour accueillir différents bacs ou tiroirs de rangement. Dans l'exemple, on trouve un bac 46 placé en partie supérieure et propre à recevoir par exemple de l'outillage à main, un bac 48 placé en dessous et destiné à recevoir par exemple des appareils électro-portatifs et un bac 50 placé en partie inférieure et destiné à accueillir un ensemble de prises électriques 52. Ces dernières sont destinées à être alimentées par un câble électrique 53 de préférence disposé autour d'un enrouleur, et propre à être raccordé au secteur électrique par un connecteur électrique 55. Les prises électriques 52, avantageusement au nombre de trois, peuvent recevoir le branchement d'une ou de plusieurs machines électroportatives. Les bacs 46 et 48 sont de préférence complètement extractibles.

La caisse de rangement 14 comprend en outre une paroi supérieure 54 munie à sa partie supérieure, d'un organe de verrouillage 56 monté pivotant autour d'un axe 58 (figure 1) et dont la fonction sera expliquée plus loin.

Ainsi, la caisse de rangement 14 constitue en elle-même un élément de la structure porteuse 12 et elle permet de plus de contenir différents outillages mécaniques ou électriques.

Chacune des poutres support 20 du plateau 10 possède une deuxième extrémité 60, coudée à angle droit, et reliée par deux deuxièmes articulations coaxiales 62 à une extrémité supérieure du montant 16.

Le montant 16 est composé essentiellement de deux poutres verticales 64 reliées par une traverse horizontale 66 pour définir une structure en H (figure 2).

Les extrémités coudées 60 de la poutre support 20 sont articulées respectivement aux deux poutres verticales 64 par les deux articulations coaxiales 62 (figure 2).

L'entretoise 18 est elle-même constituée de deux éléments parallèles 68 comprenant chacun une première extrémité 70 coudée à angle droit et une deuxième extrémité 72 coudée en formant un angle obtus, dans l'exemple voisin de 135°.

Les deux extrémités coudées 70 sont articulées respectivement par des troisièmes articulations 74 à l'extrémité inférieure de la caisse de rangement 14, c'est-à-dire respectivement aux deux parois 36. Les deux articulations 74 sont coaxiales et portées respectivement par les deux jambages 38 de la caisse de rangement, en partie inférieure de cette caisse.

Les deux extrémités coudées 72 sont reliées respectivement par deux quatrièmes articulations coaxiales 76 aux poutres 64 du montant 16, à leur extrémité inférieure. Entre les deux articulations 76 est prévue en outre une traverse horizontale 78 (figure 2) qui fait également partie du second montant 16 et qui est parallèle à la traverse 66.

Le second montant 16 est équipé en outre de deux pieds escamotables 80, prévus respectivement aux deux extrémités de la traverse 78 et susceptibles de pivoter chacun autour d'un axe vertical (la caisse étant en position debout). Ces pieds 80 sont destinés à reposer au sol pour constituer l'assise de l'établi, en coopération avec la paroi de fond 40 de la caisse de rangement 14. Les pieds 80 peuvent pivoter entre une position déployée (représentée en trait plein sur la figure 2) pour élargir l'assise de l'établi et une position rétractée (représentée en trait interrompu sur la figure 2) pour faciliter le rangement de l'établi dans la caisse, comme on le verra plus loin.

Par ailleurs, la caisse de rangement 14 comporte deux roues de transport 82 encastrées au moins en partie dans la paroi de fond 40 et situées à la jonction de cette paroi de fond avec la face ouverte 42.

Les doubles articulations 34, 62, 74 et 76 définissent des axes qui sont parallèles entre eux et qui, dans la position des figures 1 à 3, sont horizontaux.

Dans la position dépliée de l'établi, les quatre doubles articulations précitées constituent les sommets d'un quadrilatère qui approche la forme d'un carré. Les poutres support 20 du plateau 10 ainsi que les éléments 68 de l'entretoise 18 sont articulés aux parois 36 de la caisse de rangement, du côté intérieur de celle-ci, de manière à pouvoir se replier et s'escamoter au moins en partie à l'intérieur de la caisse de rangement, comme on le verra plus loin.

La caisse de rangement définit un premier compartiment 84 (figure 1), situé du côté de la face ouverte 42 et propre à accueillir le plateau 10 et la structure porteuse 12 en position repliée (figures 4 et 5).

Dans la position repliée (figures 4 et 5), le plateau 10, ainsi que le montant 16 et l'entretoise 18 s'escamotent à l'intérieur de la caisse de rangement, le plateau 10 venant fermer la face ouverte 42. Dans cette position, les poutres de serrage sont dirigées vers l'extérieur de la caisse de rangement et dans une position sensiblement verticale. Du fait que la poutre support du plateau 10 présente une extrémité coudée 60 et que l'entretoise 18 présente deux extrémités coudées 70 et 72, la poutre support 20, le montant 16 et l'entretoise 18 s'étendent dans des plans sensiblement parallèles comme on le voit sur la figure 4, ce qui procure une structure ramassée, dans laquelle les éléments de la structure sont principalement disposés le long des parois 36 de la caisse de rangement et à l'intérieur de cette dernière. Il est à noter que la face ouverte 42 pourrait être fermée par une paroi amovible ou pivotante de manière à masquer complètement le plateau 10 dans la position repliée de l'établi.

On décrira maintenant en référence aux figures 6A à 6G les différentes phases de dépliement de l'établi.

Dans la position de la figure 6A, l'établi est complètement replié dans la caisse de rangement, l'organe de verrouillage 56 étant en position de verrouillage ou de fermeture.

Dans la position de la figure 6B, l'organe de verrouillage est ouvert, ce qui permet le dépliement de l'établi. Tout d'abord, comme montré à la figure 6C, on pivote le plateau 10 autour des articulations 34, le montant 16 restant dans une position sensiblement parallèle au plateau 10. Ensuite, on continue à relever le plateau pour l'amener dans une position inclinée, tout en écartant le montant 16 du plateau 10 par pivotement autour des articulations 62 et en faisant en même temps pivoter vers le bas l'entretoise 18 autour des articulations 74. Ensuite, on fait pivoter le plateau vers le bas pour l'amener d'abord dans la position de la figure 6E puis dans la position de la figure 6F dans laquelle les pieds 80 viennent toucher le sol. Il suffit ensuite de faire pivoter ces pieds vers l'extérieur pour les déplacer de leur position escamotée jusqu'à leur position déployée, afin d'élargir l'assise de l'établi.

Pour déplacer l'établi de sa position dépliée à sa position repliée, il suffit d'effectuer les opérations précédemment décrites, mais en sens inverse.

Les articulations de l'établi peuvent être du type autobloquant ou il est possible aussi de prévoir des moyens de verrouillage particuliers ou des genouillères.

Lorsque l'établi est dans sa position repliée, il constitue une caisse de rangement qui occupe la place d'une valise et peut être facilement transportée et stockée en position debout ou en position couchée. Les roues 82 facilitent le transport de la caisse. Il est possible de prévoir par exemple une ou plusieurs poignées pour faciliter ces opérations.

L'établi de l'invention peut être réalisé en différentes dimensions, le plateau 10 devant définir un plan de travail se situant à une hauteur de l'ordre de 70 cm à 80 cm par rapport au sol.

Bien entendu, l'invention n'est pas limitée à la forme de réalisation décrite précédemment et s'étend à d'autres variantes.

Ainsi, on comprendra que la caisse de rangement et la structure porteuse, de même que le plateau sont susceptibles de nombreuses variantes.

Il est essentiel que la caisse de rangement fasse partie intégrante de la structure porteuse. Il est possible, comme dans la forme de réalisation précédente, de faire en sorte que la caisse de rangement constitue un montant vertical de la structure porteuse. Toutefois, il pourrait être envisagé de supprimer l'entretoise 18 et de prévoir des moyens de stabilisation reliant le plateau 10 à la caisse de rangement 14 et au montant 16.

Il est envisageable également de se servir de la caisse de rangement comme base horizontale reposant au sol, le plateau pouvant être alors relié à la caisse de rangement par des montants ou analogues.

Egalement, les moyens de liaison entre le plateau et les autres éléments de la structure, y compris la caisse de rangement, peuvent comporter des moyens d'articulation, et des moyens de coulissement.

On procure ainsi un établi pliant, formant également caisse de rangement, qui peut être facilement transporté et stocké, en occupant un volume minimal.

## Revendications

1. Etabli pliant comprenant un plateau de travail et/ou de serrage (10) relié à une structure porteuse repliable (12), qui peut être amenée sélectivement soit dans une position dépliée (position de travail), soit dans une position repliée (position de rangement),
caractérisé en ce que la structure porteuse repliable (12) intègre, en tant qu'élément de structure, une caisse de rangement (14) dans laquelle le plateau (10) et la structure (12) sont propres à s'escamoter au moins en partie dans la position repliée.

2. Etabli pliant selon la revendication 1, caractérisé en ce que la caisse de rangement (14) est propre à constituer, en position dépliée, un premier montant articulé au plateau (10), tandis qu'il est prévu un second montant (16) également articulé au plateau (10).

3. Etabli pliant selon la revendication 2, caractérisé en ce que la caisse de rangement (14) et le second montant (16) sont en outre articulés à une entretoise (18) de sorte que le plateau (10), la caisse de rangement (14), le second montant (16) et l'entretoise (18) forment une structure articulée à quatre éléments dans laquelle les éléments sont sensiblement parallèles deux à deux dans la position dépliée et sensiblement parallèles entre eux dans la position repliée.

4. Etabli pliant selon la revendication 3, caractérisé en ce que le plateau (10) comporte une première extrémité (32) reliée par des premiers moyens d'articulation (34) à une extrémité supérieure de la caisse de rangement (14) (considérée dans une position debout) et une deuxième extrémité coudée (60) reliée par des deuxièmes moyens d'articulation (62) à une extrémité supérieure du second montant (16), et en ce que l'entretoise (18) comprend une première extrémité coudée (70) reliée par des troisièmes moyens d'articulation (74) à une extrémité inférieure de la caisse de rangement (14) (considérée dans la position debout) et une deuxième extrémité coudée (72) reliée par des quatrièmes moyens d'articulation (76) à une extrémité inférieure du second montant (16), lesdits premiers moyens d'articulation (34), deuxièmes moyens d'articulation (62), troisièmes moyens d'articulation (74) et quatrièmes moyens d'articulation (76) définissant respectivement quatre axes d'articulation parallèles entre eux.

5. Etabli pliant selon la revendication 3, caractérisé en ce que la deuxième extrémité (60) du plateau (10) est coudée sensiblement à angle droit, la première extrémité (70) de l'entretoise (18) est coudée sensiblement à angle droit et la deuxième extrémité (72) de l'entretoise (78) est coudée suivant un ange obtus.

6. Etabli pliant selon l'une des revendications 4 et 5, caractérisé en ce que chacun des premiers moyens d'articulation (34), deuxièmes moyens d'articulation (62), troisièmes moyens d'articulation (74) et quatrièmes moyens d'articulation (76) est double et comprend deux articulations coaxiales espacées.

7. Etabli pliant selon l'une des revendications 4 à 6, caractérisé en ce que le plateau (10) est relié, d'une part, à deux parois espacées (36) de la caisse de rangement (14) respectivement par deux premières articulations coaxiales (34) et, d'autre part, à deux poutres espacées (64) du second montant (16) par deux deuxièmes articulations coaxiales (62), et en ce que l'entretoise (18) comprend deux poutres espacées (68) reliées, d'une part, aux deux parois espacées (36) de la caisse de rangement (14) par deux troisièmes articulations coaxiales (74) et, d'autre part, aux deux poutres (64) du second montant (16) par deux quatrièmes articulations coaxiales (76).

8. Etabli pliant selon l'une des revendications 2 à 7, caractérisé en ce que la caisse de rangement (14) comprend une paroi de fond (40) qui, en position dépliée, est propre à reposer au sol et en ce que le second montant (16) est équipé de pieds (80) qui, en position dépliée, sont propres à reposer au sol pour former l'assise de l'établi conjointement avec la paroi de fond de la caisse de rangement.

9. Etabli pliant selon la revendication 8, caractérisé en ce que des roues de transport (82) sont encastrées dans la paroi de fond (40) de la caisse de rangement (14).

10. Etabli pliant selon l'une des revendications 8 et 9, caractérisé en ce que les pieds (80) du second montant (16) sont pivotants et déplaçables entre une position escamotée facilitant leur insertion dans la caisse de rangement (14) dans la position repliée de la structure porteuse (12) et une position déployée propre à élargir l'assise de l'établi dans la position dépliée de la structure porteuse.

11. Etabli pliant selon l'une des revendications 1 à 10, caractérisé en ce que la caisse de rangement (14) comprend un premier compartiment (84) propre à accueillir le plateau (10) et la structure porteuse (12) dans la position repliée et un second compartiment formant rangement pour des outils, accessoires et analogues.

12. Etabli pliant selon la revendication 11, caractérisé en ce que le second compartiment est divisé en bacs de rangement (46, 48, 50).

13. Etabli pliant selon l'une des revendications 1 à 12, caractérisé en ce que la caisse de rangement (14) comprend au moins une prise électrique (52) propre à être raccordée au secteur par un câble électrique.

14. Etabli pliant selon l'une des revendications 1 à 13, caractérisé en ce que le plateau (10) comprend deux poutres de serrage (24, 26) formant les mâchoires d'un étau, dont l'une au moins est mobile, ainsi que des moyens de commande à manivelles escamotables (30) pour rapprocher ou écarter mutuellement les dites poutres.
